# EUROPÄISCHE PATENTSCHRIFT

(11) **EP 3 008 318 B1**
(45) Veröffentlichungstag und Bekanntmachung des Hinweises auf die Patenterteilung: **02.11.2022**
(21) Anmeldenummer: 14731587.3
(22) Anmeldetag: 13.06.2014
(51) Int. Cl.: F02F 3/22

(54) **GLEITSCHUH FÜR EINEN KOLBEN ZUM EINSATZ IN BRENNKRAFTMASCHINEN**
SLIDE SHOE FOR A PISTON FOR USE IN INTERNAL COMBUSTION ENGINES
COULISSEAU POUR PISTON DANS DES MOTEURS A COMBUSTION INTERNE

(30) Priorität: 14.06.2013 DE 102013211215
(43) Veröffentlichungstag der Anmeldung: 20.04.2016
(73) Patentinhaber: KS Kolbenschmidt GmbH, 74172 Neckarsulm (DE)
(72) Erfinder: LAQUA, Matthias, 74206 Bad Wimpfen (DE); PINZ, Markus, 69437 Neckargerach (DE)
(74) Vertreter: Horn Kleimann Waitzhofer Patentanwälte PartG mbB
(86) Internationale Anmeldenummer: PCT/EP2014/062370
(87) Internationale Veröffentlichungsnummer: WO 2014/198891

(56) Entgegenhaltungen:
- DE-A1- 4 018 252
- FR-A1- 2 371 581
- GB-A- 2 033 525
- US-A- 2 442 408

## Beschreibung

Die Erfindung betrifft einen Kolben einer Brennkraftmaschine, wobei der Kolben einen in einem Kraftspeicher gelagerten Gleitschuh aufweist und wobei der Gleitschuh einen Kanal zur Übernahme von Kühlöl in einen Hohlraum aufweist, gemäß den Merkmalen des Oberbegriffes des Patentanspruches 1.

Die DE 40 18 252 beschreibt einen ölgekühlten Kolben, der zumindest aus einem Kolbenoberteil mit einer Brennraummulde und einem Kolbenunterteil zusammengebaut ist. Der Kolben umfasst einen zentralen Kühlraum, in den eine Kühlölzuleitung mündet, einen äußeren Kühlraum, der durch schräg nach außen zur Kante zwischen Kolbenboden und Kolbenmantel gerichtete Kühlbohrungen sowie mindestens einen daran anschließenden Kühlölsammelraum gebildet ist und von dem mindestens eine Kühlölabführleitung ausgeht, und vom zentralen Kühlraum schräg nach aufwärts zu den Böden der Kühlölbohrungen verlaufende Verbindungsleitungen, wobei in dem äußeren Kühlraum unterhalb der Kühlbohrungen mindestens ein Leitkörper angeordnet ist, der mit der inneren Kühlraum-Wandung eine sich zum Kolbenboden verjüngende, düsenförmige Durchtrittsöffnung und mit der äußeren Kühlraum-Wandung einen Rücklaufdurchlass bildet.

Die FR 2 371 581 A1 zeigt eine Anordnung umfassend einen Kolben und einen Zylinder für einen Verbrennungsmotor, wobei die Wand des Zylinders Kühlkanäle aufweist, wobei die Kanäle auf die Teile der Wand beschränkt sind, die die Verbrennungszone des Zylinders umgeben, und wobei der Kolben ein inneres Kühlsystem aufweist.

Die GB 2 033 525 A beschreibt einen hydraulischen Stößel mit einem Stößelzylinder, einem darin verschiebbaren Kolben zur direkten oder indirekten Betätigung eines Ventils, einer Druckkammer innerhalb des Stößels zur Aufnahme von Öl, wobei das Ölvolumen innerhalb der Druckkammer die Position des Kolbens in dem Stößelzylinder steuert, einem Vorratsbehälter zur Aufnahme von Öl aus einem unter Druck stehenden Ölvorrat und einer mit einem Nocken betätigbaren Einrichtung, um die Druckkammer in Verbindung mit dem Vorratsbehälter zu bringen und dadurch die Position des Kolbens zum Ausgleich des Spiels einzustellen.

Die US 2 442 408 A zeigt eine Kolbenkühlungsvorrichtung, bei welcher ein Teil des Kolbens, welches einen Kolbenkopf bildet, ein von einem Teil des Kolbens, welches einem Kolbenschaft zugehörig ist, ein getrenntes, aber mit diesem verbundenes Element ist.

Die DE 100 22 035 A1 offenbart einen Verbrennungsmotor mit einem gebauten Kolben, bestehend aus einem Kolbenboden aus Stahl und einem Kolbenunterteil, die über eine einzige, in der Mittelachse oder nahe der Mittelachse des Kolbens angeordnete Schraube miteinander verbunden sind, und mit einem zentralen Kühlraum zwischen Kolbenboden und Kolbenunterteil, sowie mit einem ölführenden Pleuel, das durch einen Kolbenbolzen mit dem Kolbenunterteil verbunden ist.

Zwischen Kolben und Pleuel besteht nur ein geringer Abstand. Mit der heutigen Lösung, der Geometrie des Gleitschuhes ist eine Führung des Gleitschuhes im Kolben nicht möglich. Der Gleitschuh hat die Aufgabe, das Kühlöl, welches durch das Pleuel aufsteigt, in den Kolben hineinzuleiten. Dabei ist der Gleitschuh so ausgeführt, dass das Pleuel direkt auf dem Gleitschuh sitzt und dabei die Schwenkbewegung des Pleuels mitmacht bzw. nachvollzieht. Der Stand der Technik stellt sich wie folgt dar, dass die Feder (Kraftspeicher) innerhalb der Führung sitzt. Dadurch ist der Durchmesser und somit die Vorspannkraft gering, um diese anzuheben müssen bestimmte Federwirkungen vorhanden sein.

Aufgabe der Erfindung ist es, eine Bauraumverringerung zwischen Pleuel und Kolben zu erreichen.

Diese Aufgabe wird durch einen Kolben mit den Merkmalen des unabhängigen Patentanspruches 1 gelöst.

Erfindungsgemäß ist vorgesehen, dass der Kraftspeicher in einem von dem Kolben gebildeten, radial umlaufenden Kanal angeordnet und der Gleitschuh teilweise innerhalb des Kraftspeichers geführt ist.

Gelöst wird die Aufgabe somit in vorteilhafter Weise durch Reduzierung des Bauraumes bei gleichzeitiger Erhöhung der vertikalen Führungslänge. Bei der Aufgabenstellung ausgehend vom Stand der Technik stand nicht ausreichend Bauraum zur Verfügung, daher mussten Federwindungen gekürzt werden und gleichzeitig die nötige Vorspannkraft erzeugt werden. Dieses wurde durch die Erhöhung des Federdurchmessers erreicht. Die Führung des Gleitschuhes sitzt nun innen und die Feder außen. Ein weiterer Vorteil des erfindungsgemäßen Aufbaus ist, dass bei gleichzeitiger Reduzierung des Bauraumes trotzdem die vertikale Führungslänge des Gleitschuhes erhöht wird.

Weiterhin ist es in vorteilhafter Weise vorgesehen, dass der von dem Kolben gebildete, radial umlaufende Kanal umlaufend um den Gleitschuh ausgebildet ist. Durch diesen Aufbau ist eine gleichmäßige Führung des Gleitschuhs ermöglicht.

Weiterhin übt der Kraftspeicher so eine gleichmäßige Kraft auf den Gleitschuh aus.

Weiterhin ist es erfindungsgemäß vorgesehen, dass der von dem Kolben gebildete, radial umlaufende Kanal neben dem Kraftspeicher auch ein radial umlaufendes Führungselement des Gleitschuhes aufnimmt. Das Führungselement dient als Angriffspunkt für den Kraftspeicher und stabilisiert den Gleitschuh im Kanal.

Weiterhin ist es in vorteilhafter Weise vorgesehen, dass eine Hülse den Weg des Gleitschuhs begrenzt. Durch den über die Hülse begrenzten Weg erhält der Gleitschuh einen definierten Endanschlag.

Weiterhin ist es in vorteilhafter Weise vorgesehen, dass ein Sicherungsring den Verlust des Gleitschuhs bei einer Trennung von Kolben und Pleuelkopf verhindert. Der Sicherungsring verhindert nicht nur den Verlust des Gleitschuhs, sondern bildet in vorteilhafter Weise alternativ oder ergänzend zu der Sicherungsfunktion einen weiteren Anschlag im Verfahrweg des Gleitschuhs.

Weiterhin ist in vorteilhafter Weise vorgesehen, dass der Kolben mit einem Gleitschuh zum Einsatz in Brennkraftmaschine, umfassend ein Kolbenunterteil und ein Kolbenoberteil, wobei der Gleitschuh einen Kanal zur Übernahme von Kühlöl von einem Pleuelkopf in einen Hohlraum aufweist, wobei ein Kraftspeicher in einem Kanal geführt ist. Hierdurch ist ein kompakter Aufbau des Kolbens möglich, da der Kraftspeicher raumsparend in dem Kanal geführt ist.

Die Erfindung wird anhand der nachfolgend beschriebenen Figuren weiter verdeutlicht.
- Figur 1:: zeigt einen erfindungsgemäßen Kolben,
- Figur 2:: zeigt als Detail II aus Figur 1 den Bereich des Gleitschuhs und
- Figur 3:: zeigt als Detail III aus Figur 2 die Führung des Gleitschuhs.

In der nachfolgenden Figurenbeschreibung beziehen sich Begriffe wie oben, unten, links, rechts, vorne, hinten usw. ausschließlich auf die in den Figuren gewählte beispielhafte Darstellung und Position der Vorrichtung und anderer Elemente. Diese Begriffe sind nicht einschränkend zu verstehen, das heißt durch verschiedene Positionen und/oder spiegelsymmetrische Auslegung oder dergleichen können sich diese Bezüge ändern.

Die Figur 1 zeigt einen Kolben 1, welcher aus einem Kolbenunterteil 2 und einem Kolbenoberteil 3 aufgebaut ist. Der Kolben 1verfügt über einen Gleitschuh 4. Über einen Kraftspeicher 5, ausgeführt insbesondere als Druckfeder und weiters insbesondere als Spiralfeder, wird der Gleitschuh 4 vorgespannt. Dies erfolgt bei einem Kolben-Pleuel-System gegen einen Pleuelkopf 8. Zwischen Kraftspeicher 5 und Gleitschuh 4 kann, muss aber nicht, eine Scheibe 6 angeordnet sein, die die Kräfte von dem Kraftspeicher 5 auf den Gleitschuh 4 überträgt. Um den Gleitschuh 4 vor dem Herausfallen aus der Führung im Kolben 1 zu bewahren, ist optional ein Sicherungsring 7 vorgesehen. Auf einem Pleuelkopf 8 liegt der Gleitschuh 4 mit Gleitelementen auf dessen äußeren Umfang auf. Der Gleitschuh 4 weist einen zentralen Kanal 10 zur Durchleitung eines Mediums, beispielsweise Kühlöl, in einen Hohlraum 11 des Kolbens 1 auf. Nach unten (bei Betrachten der Figuren) hin, in Richtung des Pleuelkopfes 8, weitet sich der Kanal 10 trichterförmig auf. Durch den trichterförmigen Aufbau kann das Medium von dem Pleuelkopf 8 leichter in den Kanal 10 gelangen. Der Pleuelkopf 8 wird durch einen Zufluss im Pleuel mit dem Medium gespeist. Der Hohlraum 11 befindet sich bevorzugt unter dem Brennraum des Kolbens 1.

Die Figur 2 zeigt als Detail den Bereich des Gleitschuhes 4.

Die Figur 3 zeigt als Detail die Führung des Gleitschuhes 4. Die Führung des Gleitschuhes 4 erfolgt in einem radial umlaufenden Kanal 12. In diesem Kanal 12 ist ein radial umlaufendes Führungselement 13 des Gleitschuhes 4 verschiebbar gelagert. Auch nimmt der Kanal 12 den Kraftspeicher 5 sowie die Scheibe 6 auf. Die Scheibe 6 stützt sich auf dem Führungselement 13 ab und wird durch den Kraftspeicher 5 mit einer Kraft in Richtung des Pleuelkopfes 8 beaufschlagt. Der Kraftspeicher 5 stützt sich an seinem gegenüberliegenden Ende am verschlossenen Endbereich 14 des Kanals 12 ab. Weiterhin kann, muss aber nicht, der Gleitschuh 4 in einer zentralen Hülse geführt werden. Diese Hülse ist integral mit dem Kolbenunterteil 2 ausgebildet. Die Wandung der Hülse bildet zugleich die Begrenzung für den Kanal 12 aus. Durch die parallele Führung des Gleitschuhes 4 im Kanal 12 und der Hülse erfolgt eine stabile, sichere Lagerung des Gleitschuhes 4 im Kolben.

### BEZUGSZEICHENLISTE

- 1: Kolben
- 2: Kolbenunterteil
- 3: Kolbenoberteil
- 4: Gleitschuh
- 5: Kraftspeicher (Druckfeder)
- 6: Scheibe
- 7: Sicherungsring
- 8: Pleuelkopf
- 10: Kanal
- 11: Hohlraum
- 12: Kanal
- 13: Führungselement
- 14: Endbereich

## Patentansprüche

1. Kolben (1) einer Brennkraftmaschine, wobei der Kolben (1) einen Kraftspeicher (5) und einen Gleitschuh (4) aufweist, wobei der Gleitschuh (4) einen Kanal (10) zur Übernahme von Kühlöl in einen Hohlraum (11) des Kolbens (1) aufweist, wobei der Kraftspeicher (5) in einem von dem Kolben (1) gebildeten, radial umlaufenden Kanal (12) angeordnet ist, in dem die Führung des Gleitschuhes (4) erfolgt, wobei der Gleitschuh (4) teilweise innerhalb des Kraftspeichers (5) geführt ist, und wobei der radial umlaufende Kanal (12) neben dem Kraftspeicher (5) zumindest ein radial umlaufendes Führungselement (13) des Gleitschuhes (4) aufnimmt, das in dem radial umlaufenden Kanal (12) verschiebbar gelagert ist.

2. Kolben (1) nach Anspruch 1, **dadurch gekennzeichnet, dass** der von dem Kolben (1) gebildete, radial umlaufende Kanal (12) umlaufend um den Gleitschuh (4) ausgebildet ist.

3. Kolben (1) nach einem der vorhergehenden Ansprüche, **dadurch gekennzeichnet, dass** eine Hülse vorgesehen ist, wobei der Gleitschuh (4) innerhalb der Hülse angeordnet ist und diese den Weg des Gleitschuhs (4) begrenzt.

4. Kolben (1) nach einem der vorhergehenden Ansprüche, **dadurch gekennzeichnet, dass** ein Sicherungsring (7) vorgesehen ist, der den Verlust des Gleitschuhs (4) bei einer Trennung von Kolben (1) und Pleuelkopf (8) verhindert.

5. Kolben (1) nach einem der vorhergehenden Ansprüche, **dadurch gekennzeichnet, dass** der Gleitschuh (4) den Kanal (10) zur Übernahme von Kühlöl von einem Pleuelkopf in den Hohlraum (11) bildet, wobei der Kraftspeicher (5) als Spiralfeder ausgeführt und in dem von dem Kolben (1) gebildeten, radial umlaufenden Kanal (12) geführt ist.

## Claims

1. Piston (1) of an internal combustion engine, the piston (1) having a force accumulator (5) and a sliding shoe (4), the sliding shoe (4) having a channel (10) for receiving cooling oil into a cavity (11) of the piston (1), the force accumulator (5) being arranged in a radially circumferential channel (12) formed by the piston (1), in which the sliding shoe (4) is guided, wherein the sliding shoe (4) is partially guided within the force accumulator (5), and wherein the radially circumferential channel (12) receives, in addition to the force accumulator (5), at least one radially circumferential guide element (13) of the sliding shoe (4), which is displaceably mounted in the radially circumferential channel (12).

2. Piston (1) according to claim 1, **characterized in that** the radially circumferential channel (12) formed by the piston (1) is formed circumferentially around the sliding shoe (4).

3. Piston (1) according to one of the preceding claims, **characterized in that** a sleeve is provided, the sliding shoe (4) being arranged inside the sleeve and the latter delimiting the path of the sliding shoe (4).

4. Piston (1) according to one of the preceding claims, **characterized in that** a circlip (7) is provided which prevents the loss of the sliding shoe (4) in the event of separation of the piston (1) and the connecting rod head (8).

5. Piston (1) according to one of the preceding claims, **characterized in that** the sliding shoe (4) forms the channel (10) for transferring cooling oil from a connecting rod head into the cavity (11), the force accumulator (5) being designed as a spiral spring and being guided in the radially circumferential channel (12) formed by the piston (1).

## Revendications

1. Piston (1) d'un moteur à combustion interne, le piston (1) comportant un accumulateur de force (5) et une mâchoire à bride (4), la mâchoire à bride (4) comportant un canal (10) destiné à recevoir de l'huile de refroidissement dans une cavité (11) du piston (1), l'accumulateur de force (5) étant disposé dans un canal radialement circonférentiel (12) formé par le piston (1), dans lequel est guidé la mâchoire à bride (4), dans lequel la mâchoire à bride (4) est partiellement guidée à l'intérieur de l'accumulateur de force (5), et dans lequel le canal radialement circonférentiel (12) reçoit, en plus de l'accumulateur de force (5), au moins un élément de guidage radialement circonférentiel (13) de la mâchoire à bride (4), qui peut être monté de façon à pouvoir se déplacer dans le canal radialement circonférentiel (12).

2. Piston (1) selon la revendication 1, **caractérisé en ce que** le canal radialement circonférentiel (12) formé par le piston (1) est formé circonférentiellement autour de la mâchoire à bride (4).

3. Piston (1) selon l'une des revendications précédentes, **caractérisé en ce qu'**un manchon est prévu, la mâchoire à bride (4) étant disposée à l'intérieur du manchon et ce dernier délimitant le trajet de la mâchoire à bride (4).

4. Piston (1) selon l'une des revendications précédentes, **caractérisé en ce qu'**un anneau de retenue (7) est prévu, lequel empêche la perte de la mâchoire à bride (4) dans l'éventualité d'une séparation du piston (1) et de la tête de bielle (8).

5. Piston (1) selon l'une des revendications précédentes, **caractérisé en ce que** la mâchoire à bride (4) forme le canal (10) destiné à transférer de l'huile de refroidissement à partir d'une tête de bielle dans la cavité (11), l'accumulateur de force (5) étant conçu comme un ressort hélicoïdal et étant guidé dans le canal radialement circonférentiel (12) formé par le piston (1).
